# DEMANDE DE BREVET EUROPEEN

(11) **EP 0 010 015 A1**
(43) Date de publication de la demande: **16.04.1980**
(21) Numéro de dépôt: 79400623.9
(22) Date de dépôt: 06.09.1979
(51) Int. Cl.: E06B 3/80, A47H 23/05

(54) **Porte à lanières souples**

(30) Priorité: 12.09.1978 FR 7826109
(71) Demandeur: SOCIETE ANONYME DES PRODUITS POLYFIL, F-28230 Epernon (FR)
(72) Inventeur: Mousseaux, Maurice, Droue sur Drouette F-28230 Epernon (FR); Maillard, Gilbert, Villiers le Morhier F-28230 Epernon (FR)
(74) Mandataire: Derambure, Christian

(57) **Abrégé**

L'invention concerne une porte du type comportant une pluralité de lanières (1) souples tombant verticalement, chacune recouverte au moins partiellement par au moins une lanière (1) adjacente; un organe du suspension (3) rectiligne avec lequel coopérant de moyens d'accrochage (4) associés aux parties supérieures (10) des lanières (1); des moyens de maintien de l'organe de suspension (3).

La porte est caractérisée par le fait que les moyens d'accrochage (4) des lanières (1 ) sont constitués par les lanié- res (1 ) ellesmémes dont la partie extrême libre superieure (10) est repliée vers le bas, rabattue sur et solidarisée à la partie supérieure tombante (5) par des moyens de solidarisation amovibles (12).

L'invention est applicable dans le domaine du bâtiment et de la construction.

## Description

Les portes à lanières souples connues comportent une pluralité de lanières souples, notamment transparentes, généralement en matière plastique, tombant verticalement, chacune recouverte, au moins partiellement, par la ou les deux lanières qui lui sont adjacentes ; un organe de suspension rectiligne, éventuellement coulissant axialement, avec lequel coopèrent des moyens d'accrochage associés aux parties extrêmes supérieures des lanières et des moyens de maintien de l'organe de suspension, fixés à une maçonnerie.

Dans une première forme d'exécution connue, l'organe de suspension est un profilé métallique pourvu d'encoches régulièrement espacées ; les moyens d'accrochage sont une plaque de la largeur d'une lanière, rigidement fixée à la partie extrême libre supérieure de celle-ci par des moyens de fixation inamovibles, pourvue sur son bord supérieur de crochets coopérant avec les encoches ; les moyens de maintien sont des pattes fixées à la maçonnerie avec lesquelles coopèrent des vis traversant des trous du profilé. Une telle porte présente plusieurs inconvénients : le profilé et la plaque sont des pièces onéreuses et inesthétiques ; les encoches et crochets déterminent les positions des lanières sans réglage transversal possible ; le crochet peut s'écha^{p-} per de l'encoche et la lanière se désolidariser de l'organe de suspension ; le profilé n'est pas réglable de façon continue ; la réalisation d'une porte coulissante n'est guère possible.

Dans une deuxième forme d'exécution connue, l'organe de suspension est un profilé en U renversé dont les ailes sont repliées l'une vers l'autre ; les moyens d'accrochage sont une barre placée, par coulissement axial, dans le U dont est rigidement solidarisée une première barrette traversant l'ouverture du U, sur laquelle sont appliquées et maintenues avec recouvrement, les parties extrêmes libres supérieures des lanières grâce à une seconde barrette opposée et des boulons. Cette porte présente elle aussi de nombreux inconvénients ; la mise en place de la barre dans le profilé en U est longue et nécessite un large débattement axial. Il n'est pas possible d'enlever commodément une lanière indépendamment des lanières voisines. Le recouvrement des parties extrêmes supérieures des lanières entre les barrettes crée des surépaisseurs préjudiciables. Un réglage transversal des lanières ou du profilé en U n'est guère possible. Cette forme de réalisation est inesthétique.

Dans une troisième forme de réalisation connue, l'organe de suspension est une barre ; les moyens d'accrochage associés à chaque lanière sont deux demi-coquilles entourant la barre, prolongée vers le bas par deux barrettes venant se placer de part et d'autre de la partie extrême supérieure de la lanière, reliées l'une à l'autre au moyens d'oeillets ou similaires ; les moyens de mahtien sont des pattes ayant un logement de forme complémentaire de celle de la barre, placées entre deux coquilles adjacentes. Cette porte présente également les inconvénients d'être inesthétiques, de ne permettre aucun réglage de la position des lanières et de celle de la barre ; le remplacement d'une lanière isolée n'est guère possible commodément.

La présente invention vise donc à remédier aux inconvénients que présentent les portes à lanières connues à ce jour. A cet effet, l'invention propose une porte à lanières souples du type comportant une pluralité de lanières souples no- tanment transparentes, tombant verticalement, chacune recouverte au moins partiellement, par la ou les deux lanières qui lui sont adjacentes ; un organe de suspension rectiligne, éventuellement coulissant axialement, avec lequel coopère des moyens d'accrochage associés aux parties extrêmes libres supérieures des lanières ; des moyens de maintien de l'organe de suspension, caractérisée par le fait que les moyens d'accrochage des lanières sont constitués par les lanières elles-mêmes dont la partie extrême libre supérieure est repliée vers le bas et solidarisée à la partie principale tombante de la lanière par des moyens de solidarisation amovibles.

Selon d'autres caractéristiques de l'invention, non limitatives, les lanières peuvent être remplacées chacune indépendamment des autres ; les moyens de maintien sont réglables dans trois directions ; les lanières et l'organe de suspension peuvent être réglés transversalement de façon continue.

Les autres caractéristiques et avantages de l'invention résulteront de la description qui suivra en référence aux dessins dans lesquels :
La figure 1 est une vue schématique, partielle, en perspective, d'une porte à lanières souples suivant l'invention, montée devant une ouverture ; la figure 2 est une vue schématique, partielle, de deux lanières de la porte suivant l'invention représentées à plat entrait plein et en position normale repliée en traits mixtes.

Une porte suivant l'invention comprend une pluralité de lanières souples 1, opaques ou transparentes ou translucides, par exemple en matière plastique, de même longueur, tombant normalement verticalement vers le bas. Sur toute la hauteur de sa partie tombante, une lanière 1, intermédiaire est partiellement recouverte, à partir de chacun de ses deux bords longitudinaux verticaux 2 par les deux lanières 1, ^{p}lacées immédiatement à côté. Les deux lanières 1 d'extrémité ne sont recouvertes chacune que par une seule lanière intermédiaire.

La porte comprend également un organe de suspension 3, rigide, rectiligne, avec lequel coopèrent des moyens d'accrochage 4 associés aux parties supérieures tombantes 5 des lanières 1 et, enfin, des moyens 6 de maintien de l'organe de suspension 3, rigidement fixés à une maçonnerie 7 ou construction percée d'une ouverture 8 que masque la porte.

L'organe de suspension 3 est, suivant l'invention, une barre rigide d'axe 9, normalement horizontal, par exemple à section droite transversale circulaire.

Suivant une variante possible, plus spécialement applicable dans le cas d'un organe de suspension 3 de grande longueur, celui-ci est réalisé en plusieurs tronçons adjacents rigidement reliés les uns aux autres notamment par vissage ou emboîtement.

Suivant l'invention, les moyens d'accrochage 4 sont constitués par les lanières 1 elles-mêmes dont la partie extrême libre supérieure 10 est repliée vers le bas, rabattue sur la partie supérieure tombante 5 et solidarisée à celle-ci, de façon amovible, par des organes de solidarisation 12. Du fait de la tenue des lanières 1, ce repliage est continu, sans cassure, ce qui ménage dans la lanière un trou central 13 transversal de forme circulaire ou oblongue traversé par l'organe de suspension 3.

Les organes de solidarisation 12 sont des boulons traversant chacun deux troux 14a, 14b, en regard, percés dans une lanière 1 respectivement dans les parties supérieure tombante 5 et extrême libre rabattue 10. Dans ce cas, il est prévu au moins deux organes 12 par lanière pour assurer le recouvrement des lanières, comme on le verra ultérieurement.

Selon une variante possible, les vis des boulons d'une part et les écroux, d'autre.part, sont respectivement solidarisés à deux plaquettes venant s'appliquer respectivement sur les parties supérieure tombante 5 et extrême libre rabattue 10, ce qui répartit mieux la pression de solidarisation exercée par les organes 12.

Pour assurer le recouvrement des parties tombantes de deux lanières 1 adjacentes sans qu'il y ait des surépaisseurs irrégulières dans lesparties rabattues 10, il est prévu dans chaque lanière une entaille 15 à partir d'un de ses bords longitudinaux verticaux 2 s'étendant sur la partie supérieure tombante 5 et la partie extrême libre rabattue 10 (figure 2). L'entaille 15 a notamment une forme générale rectangulaire limitée par un bord longitudinal 16, écarté du bord longitudinal 2 le plus proche, d'une distance E et par un bord latéral 17 écarté du bord horizontal transversal 18 de la partie extrême libre rabattue 10 d'une distance H. Préférentiellement, l'entaille 15 forme à la jonction des bords longitudinal 16 et latéral 17 un arrondi 19 de rayon de courbure suffisamment grand propre à empêcher toute amorce de rupture de la lanière 1 à cet endroit.

Les lanières 1 successives d'une porte sont placées avec leurs entailles 15 toutes tournées dans le même sens, par exemple vers la gauche sur la figure . Pour assurer une position relative fixe des différentes lanières 1, tout en permettant également leur recouvrement longitudinal, il est prévu que l'un au moins des organes 12 associé à une lanière 1A (figure 2) et traversant les parties tombante 5 et rabattue 10 de celle-ci, traverse également un trou 14a unique percé dans la partie supérieure tombante 5 d'une lanière 1B adjacente à la lanière 1A et placée par rapport à cette dernière du côté opposé à son entaille 15. Le trou 14a se trouve en dessous du bord latéral 17 de l'entaille 15 de la lanière 1B. La position du trou 14a sur la lanière 1B, par rapport à la position des trous 14a, 14b de la lanière 1A, définit la distance d entre le bord longitudinal 16 de l'entaille 15 de la lanière 1B et le bord longitudinal 2 voisin de la lanière lA. Il s'ensuit donc un recouvrement des lanières 1A et 1B sur une distance R = E - d.

Dans une première forme d'exécution possible, la distance d est nulle c'est-à-dire que le bord longitudinal 16 de la lanière 1B est contre le bord longitudinal 2 de la lanière 1A. Dans ce cas, les parties extrêmes rabattues 10 des lanières 1 successives sont jointives et l'organe de suspension 3 pratiquement inaccessible de l'extérieur des lanières.

Pour permettre l'accessibilité de l'organe de suspension 3, pour des raisons qui seront décrites ultérieurement, on préfère au contraire, dans une seconde forme d'éxécution, menacer un espace 20, entre le bord longitudinal 16 de la lanière 1B et le bord longitudinal 2 de la lanière lA.

La hauteur H est naturellement suffisante mais cependant pas trop importante pour que le bord latéral 17 de l'entaille 15 soit situé en regard de la partie extrême libre rabattue 10 donc au dessus du bord libre transversal 18, lorsque la porte est montée. Dans le cas oû l'on ménage un espace 20, comme expliqué plus haut, la hauteur H est telle que le bord latéral 17 soit situé en dessous de l'organe de suspension 3.

Les moyens de maintien 6 comprennent des premiers moyens de fixation 21, rigidement fixés à la maçonnerie 7 des seconds moyens de fixation 22 rigidement fixés à l'organe de suspension 3 et des moyens de liaison rigides 23 rigidement reliés aux premiers et seconds moyens de fixation 21, 22.

Suivant une forme d'exécution possible de l'invention, les premiers moyens de fixation 21 comprennent plusieurs ensembles distincts, alignés, répartis régulièrement au dessus de l'ouverture 8 devant être pourvue d'une porte notamment aux emplacements correspondant aux deux parties extrêmes libres de l'organe de suspension 3. Dans le cas où celui-ci est de longueur importante pour qu'un ou plusieurs maintiens intermédiaires soient nécessaires, on dispose un ou plusieurs ensembles à cet effet.

Chaque ensemble comporte de façon connue en premier lieu une bride 24 ayant en section droite transversale une forme de U aplati dont les ailes sont pourvues de retours d'ailes 25, coplanaires et tournés vers l'extérieur, appliqués contre la maçonnerie 7 et rigidement fixés à elle par tout organe approprié traversant notamment un ou plusieurs trous 26 ; en second lieu, une double patte 27, rigidement fixées à la bride 24 et émergeant de l'âme 28 de cette dernière perpendiculairement et vers l'extérieur du U. Cette double patte, fermée à sa partie extrême libre par une sorte d'entretoise 29, constitue des moyens de guidage et de coulissement dans une direction Dl perpendiculaire à la maçonnerie 7 donc au plan de l'ouverture 8.

Les seconds moyens de fixation 22 se présentent sous la forme d'une rondelle ayant un trou central 30 avec lequel coopère, sans jeu radial sensible, l'organe de suspension 3. Cette rondelle est cependant susceptible de coulisser axialement sur l'organe 3 le long de l'axe 9 et ce, de façon continue. Les moyens de fixation 22 peuvent faire notamment l'objet de deux formes d'exécution possible.

Une première forme d'exécution correspond aux moyens de fixation d'extrémité de l'organe de suspension 3. Dans ce cas, la rondelle 31 est d'épaisseur suffisante pour qu'elle comporte un trou taraudé radial débouchant d'une part dans le trou central 30 et, d'autre part, à la périphérie de la rondelle 31 à l'endroit d'un méplat 32.

Une deuxième forme d'exécution correspond aux éventuels moyens de fixation intermédiaires entre deux moyens de fixation d'extrémité. Dans ce cas, les moyens 22 comportent une rondelle 33 mince en épaisseur, de laquelle saille radialement une courte tige filetée 34 qui lui est solidaire par soudage notamment.

Les moyens de liaison 23 comprennent notamment une tige filetée 35 ou tout autre organe équivalent, logée dans la double patte 27 et bloquée sur celle-ci, en tout endroit dési- ᵣé, grâce notamment à deux écrous et deux rondelles 36a, 36b.

Dans une première forme d'exécution des moyens 22(rondelle 3₁), la tige filetée 35 traverse le trou taraudé de la rondelle 31 jusqu'à ce que son extrémité libre vienne en blocage sur l'organe de suspension 3 en bloquant donc la rondelle 31 à coulissement axial sur l'organe 3. Dans ce cas, le blocage de la tige filetée 35 par rapport à la rondelle 31 est assuré grâce à un dispositif tel qu'écrou et rondelle 37 venant s'appliquer sur le méplat 32.

Dans la seconde forme d'exécution des moyens 22 (rondelle 33), une courte bride plate 38 est rigidement fixée transversalement à la partie extrême inférieure de la tige filetée 35. Cette bride comporte un trou susceptible d'être traversé par la tige filetée 34. Des moyens à écrous et rondelles 39 coopérant avec la tige filetée 34 permettent son blocage par rapport à la bride 38.

Les écrous 36a , 36b peuvent être déplacés, avant serrage, le long de la double patte 27 ce qui permet un premier régla- gₑ par coulissement dans la direction Dl correspondant à l'écartement de la porte par rapport à la maçonnerie 7 et à l'ouverture 8.

Les écrous 36a, 36b peuvent être également réglés en position sur la tige filetée 35, ce qui permet donc un réglage des moyens de fixation 22 dans une direction D2 verticale, correspondant à l'élévation ou à l'abaissement de la porte et plus précisément de son organe de suspension 3. Ces moyens de réglage selon deux directions Dl et D2 sont particulièrement intéressants notamment en ce qu'ils permettent une fixation non nécessairement précise de la bride 24 tout en obtenant finalement une porte d'emplacement très précis.

En ce qui concerne les moyens de fixation 22 intermédiaires, il est prévu en outre un pivotement possible de labride 38 autour d'un axe vertical ce qui permet la mise en place très précise de la rondelle 33.

Comme on l'a bien compris, l'espace 20 entre deux lanières 21, est mis à profit pour le logement de la rondelle 33,

La porte qui vient d'être décrite peut naturellement faire l'objet d'un grand nombre de variantes selon la forme d'exécution particulière donnée aux moyens 21, 22 et 23 notamment.

En particulier, la porte qui vient d'être décrite, peut être rendue coulissante horizontalement dans son propre plan. A cet effet, il est prévu, entre les seconds moyens de fixation 22 et les moyens de liaison 23, un rail de coulissement de type connu en soi.

## Revendications

1. Porte à lanières souples du type comportant une pluralit de lanières souples, notamment transparentes, tombant verticalement, chacune recouverte partiellement par une lanière adjacente un organe de suspension rectiligne, éventuellement coulissant axialement, avec lequel coopère des moyens d'accrochage associés aux parties supérieures des lanières ; des moyens de maintien de l'organe de suspension, caractérisée par le fait que en combinaison d'une part, l'organe de suspension (3) se présente sous la forme d'une barre et d'autre part, les moyens d'accrochage (4) d'une lanière (1) sont constitués uniquement par cette lanière (1) elle-même dans toute la partie extrême libre supérieure (10) et repliée vers le bas, rabattue sur et solidarisée à la partie supérieure tombante (5) par des moyens de solidarisation amovibles (12) en définissant un trou central (13) traversé par la barre (3), chaque lanière (1) comportant une entaille (15) limitée par des bords longitudinal (16) et latéral (17) s'étendant à partir du bord libre horizontal transversal (18) de la partie rabattue et également sur la partie tombante (5) les entailles (15) des lanières (1) successives étant toutes tournées dans le même sens.

2. Porte à lanières selon 1, caractérisée par le fait que des trous (14a, 14b), sont percés en regard respectivement dans la partie tombante (5) et la partie rabattue (10), et sont traversés par des boulons constituant les moyens de solidarisation (12).

3. Porte à lanières selon 1 et 2, caractérisée par le fait que les boulons (12) associés à une lanière (1) sont inde- pendants les uns #es autres ou au contraire solidaires moyen d'une première plaquette reliant les vis et une seconde plaquette reliant les écrous.

4. Porte à lanières selon 1 à 3, caractérisée par le fait que les bords longitudinal (16) et latéral (17) d'une entaille (15) sont reliés l'un à l'autre par un arrondi (19) évitant toute amorce de déchirure de la lanière (1).

5. Porte à lanières selon 1 à 4, caractérisée par le fait que le bord longitudinal (16) de l'entaille (15) d'une lanière (1) est contre ou écarté du bord longitudinal (2) le plus proche de la lanière (1), placée immédiatement à côté de façon à ménager un espace intermédiaire (20) d'accès à l'organe de suspension (3).

6. Porte à lanières selon 1 à 5, dans laquelle les moyens de maintien comprennent des premiers moyens de fixation de la porte à une maçonnerie, des secordsmoyens de fixation associés à l'organe de suspension sous la forme d'une rondelle ayant un trou central et des moyens de liaison rigidement reliés au premier et au second moyens de fixation, caractérisée par le fait que les moyens de liaison (23) comprennent une tige filetée (35) qui d'une part est pourvue de deux écrous et rondelles (36a,36b) associés rigidement à une double patte de réglage (27) faisant partie des premiers moyens de fixation (21) et d'autre part vient coopérer, soit un trou taraudé radial d'une rondelle (31) et se bloquer alors sur l'organe de suspension (3), soit avec une bride plate (38) comportant un trou avec lequel coopère une tige filetée (34) associée rigidement et radialement à une rondelle (31).
